# EUROPÄISCHE PATENTSCHRIFT

(11) **EP 2 756 120 B1**
(45) Veröffentlichungstag und Bekanntmachung des Hinweises auf die Patenterteilung: **16.11.2016**
(21) Anmeldenummer: 12753990.6
(22) Anmeldetag: 04.09.2012
(51) Int. Cl.: D01H 7/56, D01H 7/58, D01H 7/62

(54) **FADENFÜHRUNGSRING FÜR EINE SPINNMASCHINE ODER EINE ZWIRNMASCHINE**
THREAD GUIDING RING FOR A SPINNING MACHINE OR A TWISTING MACHINE
BAGUE GUIDE-FILS POUR UN MÉTIER À FILER OU RETORDEUSE

(30) Priorität: 16.09.2011 DE 102011053661
(43) Veröffentlichungstag der Anmeldung: 23.07.2014
(73) Patentinhaber: Deutsche Institute für Textil- und Faserforschung Denkendorf, 73770 Denkendorf (DE)
(72) Erfinder: SCHNEIDER, Jürgen, 78628 Rottweil (DE); HEITMANN, Uwe, 73037 Göppingen (DE); AUSHEYKS, Larissa, 73773 Aichwald (DE)
(74) Vertreter: Baudler, Ron
(86) Internationale Anmeldenummer: PCT/EP2012/067155
(87) Internationale Veröffentlichungsnummer: WO 2013/037660

(56) Entgegenhaltungen:
- GB-A- 430 520
- SU-A1- 962 352
- US-A- 2 121 647

## Beschreibung

Die vorliegende Erfindung betrifft einen Fadenführungsring für eine Ringspinnmaschine oder eine Zwirnmaschine mit einer Lauffläche für einen Ringläufer, der beim Aufwickeln eines Fadens auf eine Spule den Faden umlenkt und dabei von dem Faden längs der Lauffläche bewegt ist.

Generelle Aufgabe einer Ringspinnmaschine ist es, einen ihr zugeführten Faserverband durch Verdrehen Festigkeit zu erteilen und den gedrehten Faserverband in einer für das Lagern, Transportieren und Weiterverarbeiten zweckmäßigen Form aufzuwickeln. Bei dem der Ringspinnmaschine zugeführten Faserverband handelt es sich üblicherweise um ein sogenanntes Vorgarn, welches im Allgemeinen lediglich eine schwache Schutzdrehung aufweist. Aus diesem Vorgarn entsteht dann durch das weitere Verdrehen ein sogenanntes Garn.

Dem gegenüber hat eine Zwirnmaschine die Aufgabe, eine Vielzahl von gleichzeitig zugeführten Garnen gemeinsam zu verdrehen, so dass ein sogenannter Zwirn entsteht. Dieser Zwirn soll ebenfalls in einer zweckmäßigen Form aufgewickelt werden.

Sowohl beim Ringspinnen als auch beim Zwirnen wird also ein strangförmiger Faserverband verdreht und danach aufgewickelt. Derartige Faserverbände werden im Folgenden einheitlich als Faden bezeichnet.

Die genannten Maschinen weisen zum Aufwickeln des Fadens eine Aufwickeleinrichtung auf, die eine um eine allgemein vertikal angeordnete Achse rotierende Spindel umfasst. Die aktiv angetriebene Spindel trägt hierbei eine Spulenhülse zum Aufnehmen des Fadens. Die Aufwickeleinrichtung umfasst weiterhin einen Fadenführungsring, der konzentrisch zur Spulenhülse angeordnet ist. Dabei weist der Fadenführungsring eine Lauffläche für einen Ringläufer auf, in den der allgemein aus axialer Richtung von oben zugeführte Faden eingehängt ist, so dass der Faden umgelenkt und der Spulenhülse beim Aufwickeln im Wesentlichen tangential zugeführt ist. Der Ringläufer wird dabei durch den Faden längs der Lauffläche kreisförmig um die Spulenhülse bewegt. Dabei bleibt der Ringläufer hinter der Drehzahl der Spindel und der daran drehfest angeordneten Spulenhülse zurück. Diese Drehzahldifferenz führt dann zum Aufwickeln des Fadens.

Räumlichen Angaben, wie "vertikal", "oben" oder "unten" beziehen sich in dieser Anmeldung auf die vorgesehene Gebrauchslage der jeweiligen Ringspinn- bzw. Zwirnmaschine und ihrer jeweiligen Fadenführungsringe.

SU-A- 962 352 A1 zeigt einen bekannten Stand der Technik. Aufgabe der vorliegenden Erfindung ist es, einen Fadenführungsring der genannten Art zu verbessern.

Die Aufgabe wird bei einem Fadenführungsring der genannten Art dadurch gelöst, dass die Lauffläche Rillen aufweist, welche schräg zu einer vorgesehenen Bewegungsrichtung des Ringläufers angeordnet sind.

Rillen sind dabei längliche Vertiefungen an der Lauffläche, über welche der Ringläufer derart hinweggleitet, dass im Bereich der Rillen ein Abstand zwischen dem Ringläufer und dem Fadenführungsring entsteht. Unter "schräg zu einer vorgesehenen Bewegungsrichtung des Ringläufers angeordnete Rillen" werden dabei solche Rillen verstanden, welche zumindest auf einem Teil ihrer Länge weder parallel zur vorgesehenen Bewegungsrichtung noch senkrecht zur vorgesehenen Bewegungsrichtung ausgerichtet sind.

Fäden enthalten in aller Regel Schmierstoffe, welche zwischen der Lauffläche des Fadenführungsrings und dem Ringläufer einen natürlichen Schmierfilm bilden können. Dabei kann es sich beispielsweise um an den Fasern des Fadens anhaftende natürliche Wachse, Faserabrieb und/oder um künstlich zugesetzte Netzmittel und/oder Gleitmittel handeln.

Schräg zur vorgesehenen Bewegungsrichtung angeordnete Rillen an der Lauffläche begünstigen ein Ablösen dieser Schmierstoffe von dem Faden, was seinerseits die Ausbildung eines Schmierfilms fördert.

Weiterhin bewirken schräg angeordnete Rillen, dass die Schmiermittel quer zur vorgesehenen Bewegungsrichtung des Ringläufers transportiert und verteilt werden. Anders als bei herkömmlichen Fadenführungsringen - bei denen sich die Schmiermittel in einem Breitenbereich der Lauffläche konzentrieren, in dem der Faden in den Ringläufer eingehängt ist - kann sich so ein über einen breiteren Bereich der Lauffläche oder gar ein über die gesamte Breite der Lauffläche wirksamer Schmierfilm ausbilden.

Die Rillen an der Lauffläche des Fadenführungsrings bilden dabei Vorratsräume für die Schmierstoffe, so dass verhindert ist, dass die Schmierstoffe durch den sich bewegenden Ringläufer einfach weggewischt werden.

Durch die Erfindung wird zuverlässig eine Mischreibung oder gar eine Trockenreibung zwischen Fadenführungsring und Ringläufer verhindert, ohne dass hierzu die Zufuhr externer Schmiermittel erforderliche wäre, welche den Faden verunreinigen könnten. Dies gilt insbesondere bei feineren Fäden, bei denen naturgemäß weniger Schmierstoffe herausgelöst werden. Versuche haben ergeben, dass auf diese Weise im Vergleich zu herkömmlichen Aufwickelvorrichtungen ohne externe Schmiermittelzufuhreinrichtung eine Verlängerung der Lebensdauer des Fadenführungsrings und des Ringläufers von 50 % und mehr erzielt werden kann.

Nach einer vorteilhaften Weiterbildung der Erfindung ist vorgesehen, dass wenigstens ein Teil der Rillen eine Tiefe von höchstens 25 µm, bevorzugt von höchstens 15 µm, besonders bevorzugt von höchstens 10 µm, aufweist. Die Tiefe beschreibt dabei die Erstreckung der jeweiligen Rille senkrecht zur Lauffläche. Bei den angegebenen Höchstwerten ist sichergestellt, dass sich die als Vorratsräume wirkenden Rillen bei der Inbetriebnahme der jeweiligen Aufwickeleinrichtung schnell mit Schmierstoffen füllen, so dass die Schmierwirkung schon nach einer kurzen Betriebsdauer einsetzt.

Gemäß einer vorteilhaften Weiterbildung der Erfindung ist vorgesehen, dass wenigstens ein Teil der Rillen eine Tiefe von mindestens 0,5 µm, bevorzugt von mindestens 0,7 µm, besonders bevorzugt von mindestens 1,0 µm, aufweist. Durch die angegebenen Mindestwerte kann bewirkt werden, dass die Verteilung der Schmierstoffe über die gesamte Breite der Lauffläche erfolgt, da so eine hinreichend große Querschnittsfläche der Rille bei praktikabler Breite der Rille erzielt werden kann. Zudem kann so sichergestellt werden, dass ein Wegwischen der Schmierstoffe verhindert ist.

Nach einer vorteilhaften Weiterbildung der Erfindung ist vorgesehen, dass wenigstens ein Teil der Rillen eine Länge von höchstens 3000 µm, bevorzugt höchstens 2000 µm, besonders bevorzugt von höchstens 1000 µm, aufweist. Die Länge beschreibt dabei die maximale Erstreckung der jeweiligen Rille in einer Richtung. Indem die angegebenen Höchstwerte nicht überschritten werden, kann die Laufruhe des Ringläufers weiter verbessert werden. Insbesondere können so hochfrequente Schwingungen des Ringläufers vermindert werden, was dessen Lebensdauer weiter erhöht und das Geräuschniveau weiter senkt.

Gemäß einer vorteilhaften Weiterbildung der Erfindung ist vorgesehen, dass wenigstens ein Teil der Rillen eine Länge von mindestens 10 µm, bevorzugt von mindestens 15 µm, besonders bevorzugt von mindestens 20 µm, aufweist. Durch die angegebenen Mindestwerte kann bewirkt werden, dass die Verteilung der Schmierstoffe über die gesamte Breite der Lauffläche bei einer praktikablen Anzahl von Rillen erfolgt.

Nach einer vorteilhaften Weiterbildung der Erfindung ist vorgesehen, dass wenigstens ein Teil der Rillen eine Breite von höchstens 500 µm, bevorzugt von höchstens 100 µm, besonders bevorzugt von höchstens 60 µm, aufweist. Die Breite beschreibt dabei die Erstreckung der jeweiligen Rille senkrecht zur Länge der Rille. Indem die angegebenen Höchstwerte nicht überschritten werden, kann ein besonders ruhiger Lauf des Ringläufers erreicht werden. Insbesondere können so hochfrequente Schwingungen des Ringläufers vermindert werden, was dessen Lebensdauer erhöht und das Geräuschniveau senkt.

Gemäß einer vorteilhaften Weiterbildung der Erfindung ist vorgesehen, dass wenigstens ein Teil der Rillen eine Breite von mindestens 5 µm, bevorzugt von mindestens 10 µm, besonders bevorzugt von mindestens 15 µm, aufweist. Durch die angegebenen Mindestwerte kann bewirkt werden, dass die Verteilung der Schmierstoffe über die gesamte Breite der Lauffläche erfolgt, da so eine hinreichend große Querschnittsfläche der Rille bei praktikabler Tiefe der Rille erzielt werden kann.

Nach einer vorteilhaften Weiterbildung der Erfindung ist vorgesehen, dass wenigstens ein Teil der Rillen eine Neigung in Bezug auf die vorgesehene Bewegungsrichtung von mindestens 5°, bevorzugt von mindestens 10°, besonders bevorzugt von mindestens 20°, aufweist. Unter der Neigung in Bezug auf die vorgesehene Bewegungsrichtung wird dabei der Betrag des (kleineren) Winkels verstanden unter dem die Länge der Rille eine Parallele zur Bewegungsrichtung schneidet. Sofern die Rille gekrümmt ist und sich daher die Neigung längs der Rille ändert, kann unter ihrer Neigung die durchschnittliche Neigung verstanden werden. Durch die angegebenen Mindestwerte ergibt sich ein günstiges Verhältnis zwischen der Länge der Rille und der tatsächlichen Erstreckung der Rille senkrecht zur Bewegungsrichtung. Dies kommt einer gleichmäßigen Verteilung der Schmiermittel über die Breite der Lauffläche zu Gute.

Gemäß einer vorteilhaften Weiterbildung der Erfindung ist vorgesehen, dass wenigstens ein Teil der Rillen eine Neigung in Bezug auf die vorgesehene Bewegungsrichtung (BR) von höchstens 85°, bevorzugt von mindestens 80°, besonders bevorzugt von mindestens 70°, aufweist. Indem die angegebenen Höchstwerte nicht überschritten werden, kann ein besonders ruhiger Lauf des Ringläufers erreicht werden. Insbesondere können so hochfrequente Schwingungen des Ringläufers weiter vermindert werden, was dessen Lebensdauer weiter erhöht und das Geräuschniveau weiter senkt.

Gemäß einer vorteilhaften Weiterbildung der Erfindung sind Rillen unterschiedlicher Geometrie vorgesehen. Unter der Geometrie einer Rille wird dabei die Gesamtheit von Länge, Breite, Tiefe und Neigung verstanden. Indem wenigstens zwei Geometrien vorgesehen sind, kann ein besonders ruhiger Lauf des Ringläufers erreicht werden. Insbesondere können so Resonanzschwingungen des Ringläufers vermindert werden, was dessen Lebensdauer weiter erhöht und das Geräuschniveau weiter senkt.

Nach einer vorteilhaften Weiterbildung der Erfindung ist vorgesehen, dass die Rillen einer erste Gruppe der Rillen so geneigt sind, dass sie in der vorgesehenen Bewegungsrichtung von oben nach unten verlaufen. Auf diese Weise wird bewirkt, dass wenigstens ein Teil der aus dem Faden herausgelösten Schmierstoffe nach unten transportiert wird, was eine effektive Verteilung der Schmierstoffe begünstigt.

Gemäß einer vorteilhaften Weiterbildung der Erfindung ist vorgesehen, dass die erste Gruppe wenigstens erste Rillen mit einer ersten Geometrie und zweite Rillen mit einer davon abweichenden zweiten Geometrie umfasst. Indem in der ersten Gruppe wenigstens zwei Geometrien vorgesehen sind, kann ein weiter verbesserter Lauf des Ringläufers erreicht werden. Insbesondere können so Resonanzschwingungen des Ringläufers vermindert werden, was dessen Lebensdauer weiter erhöht und das Geräuschniveau weiter senkt.

Nach einer vorteilhaften Weiterbildung der Erfindung ist vorgesehen, dass die Rillen einer zweiten Gruppe der Rillen so geneigt sind, dass sie entgegen der vorgesehenen Bewegungsrichtung von oben nach unten verlaufen. Auf diese Weise wird bewirkt, dass wenigstens ein Teil der aus dem Faden herausgelösten Schmierstoffe nach oben transportiert wird, was eine effektive Verteilung der Schmierstoffe begünstigt.

Gemäß einer vorteilhaften Weiterbildung der Erfindung ist vorgesehen, dass die Rillen der zweiten Gruppe wenigstens erste Rillen mit einer ersten Geometrie und zweite Rillen mit einer davon abweichenden zweiten Geometrie umfasst. Indem in der zweiten Gruppe wenigstens zwei Geometrien vorgesehen sind, kann ein weiter verbesserter Lauf des Ringläufers erreicht werden. Insbesondere können so Resonanzschwingungen des Ringläufers vermindert werden, was dessen Lebensdauer weiter erhöht und das Geräuschniveau weiter senkt.

Nach einer vorteilhaften Weiterbildung der Erfindung ist vorgesehen, dass wenigstens ein Teil der Rillen im Wesentlichen geradlinig verläuft. Auf diese Weise erleichtert sich die Herstellung des Fadenführungsrings.

Gemäß einer vorteilhaften Weiterbildung der Erfindung ist vorgesehen, dass sich längs der gesamten Lauffläche wenigstens einige der Rillen in der vorgesehenen Bewegungsrichtung überlappen. Auf diese Weise wird ein ruhiger Lauf des Ringläufers weiter begünstigt. Insbesondere werden so Schwingungen des Ringläufers um eine Hochachse vermindert.

Nach einer vorteilhaften Weiterbildung der Erfindung ist vorgesehen, dass sich an einem wesentlichen Teil der Breite der Lauffläche wenigstens einige der Rillen senkrecht zur vorgesehenen Bewegungsrichtung überlappen. Auf diese Weise wird ein ruhiger Lauf des Ringläufers weiter begünstigt. Insbesondere werden so Schwingungen des Ringläufers um eine tangentiale Achse vermindert.

Gemäß einer vorteilhaften Weiterbildung der Erfindung ist vorgesehen, dass sich wenigstens einige der Rillen kreuzen. Auf diese Weise kann eine gleichmäßige Verteilung der Schmierstoffe weiter begünstigt werden.

Nach einer vorteilhaften Weiterbildung der Erfindung ist vorgesehen, dass der Fadenführungsring aus Metall besteht, wobei die Rillen mittels Laser-Honens an der Lauffläche ausgebildet sind. Beim Laser-Honen schmilzt ein Laserstrahl die metallische Oberfläche auf, verdampft sie teilweise und erzeugt so die gewünschten Rillen. Das Laser-Honen ermöglicht die Ausbildung von sehr feinen Rillen mit großer Präzision. Zusätzlich ergibt sich der Vorteil, dass die beim Laser-Honen erzeugten Schmelzkanten sehr hart und verschleißfest sind, was der Lebensdauer des Fadenführungsrings weiter förderlich ist.

Gemäß einer vorteilhaften Weiterbildung der Erfindung ist vorgesehen, dass die Lauffläche nach dem Laser-Honen mittels Feinpolierens geglättet ist. Auf diese Weise kann eine besonders glatte Lauffläche am Fadenführungsring erreicht werden, wobei insbesondere die beim Laser-Honen entstehenden Schmelzbereiche geglättet werden können, was dem Verschleiß des Ringläufers entgegenwirkt.

Die vorstehend erläuterten und/oder in den Unteransprüchen wiedergegebenen vorteilhaften Aus- und Weiterbildungen der Erfindung können dabei - außer z. B. in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert. Es zeigen, jeweils in einer schematischen Prinzipskizze:
- **Figur 1**: ein Ausführungsbeispiel einer Aufwickeleinrichtung einer Ringspinnmaschine mit einem erfindungsgemäßen Fadenführungsring in einer schematischen Ansicht,
- **Figur 2**: eine stark vergrößerte Darstellung eines Teils einer Lauffläche des Fadenführungsrings der Figur 1 in einer schematischen Ansicht,
- **Figur 3**: eine weiter vergrößerte Darstellung einer Rille der Lauffläche des Fadenführungsrings der Figur 1 in einer schematischen Ansicht.

Figur 1 zeigt ein Ausführungsbeispiel einer Aufwickeleinrichtung 1 einer Ringspinnmaschine mit einem erfindungsgemäßen Fadenführungsring 2 in einer schematischen Ansicht. Die Aufwickeleinrichtung 1 dient dazu, einen zulaufenden Faden F auf eine Spulenhülse S aufzuwickeln. Die Spulenhülse S ist konzentrisch und drehfest auf einer nicht gezeigten Spindel angeordnet, welche um eine vertikale Achse A aktiv angetrieben rotiert. Der Fadenführungsring 2 ist dazu ebenfalls konzentrisch angeordnet. An dem Fadenführungsring 2 ist ein Ringläufer 3 so angeordnet, dass er sich in einer vorgesehenen Bewegungsrichtung BR kreisförmig um die Spulhülse S bewegen kann. Dabei weist der Fadenführungsring 2 eine Lauffläche 4 auf, an welcher der Ringläufer 3 entlang gleiten kann. Die Lauffläche 4 weist zur Spulenhülse S und weist eine Breite BL auf.

Der aus axialer Richtung von oben zugeführte Faden F ist an dem Ringläufer 3 eingehängt, so dass der Faden F umgelenkt und der Spulenhülse S beim Aufwickeln im Wesentlichen tangential zugeführt ist. Der Ringläufer 3 wird dabei durch den Faden F längs der Lauffläche 4 kreisförmig um die Spulenhülse S bewegt. Dabei bleibt der Ringläufer 3 hinter der Drehzahl der Spindel und der daran drehfest angeordneten Spulenhülse S zurück. Diese Drehzahldifferenz führt dann zum Aufwickeln des Fadens F auf die Spulenhülse S.

Figur 2 zeigt eine stark vergrößerte Darstellung eines Teils der Lauffläche 4 des Fadenführungsrings 2 der Figur 1 in einer schematischen Ansicht. Erfindungsgemäß weist die Lauffläche 4 Rillen 5, 6, 7, 8 auf, welche schräg zu der vorgesehenen Bewegungsrichtung BR des Ringläufers 3 angeordnet sind.

Dabei sind die Rillen 5, 6 einer erste Gruppe der Rillen 5, 6, 7, 8 so geneigt, dass sie in der vorgesehenen Bewegungsrichtung BR von oben nach unten verlaufen, wobei die erste Gruppe erste Rillen 5 mit einer ersten Geometrie und zweite Rillen 6 mit einer davon abweichenden zweiten Geometrie umfasst.

Weiterhin sind die Rillen 7, 8 einer zweiten Gruppe der Rillen 5, 6, 7, 8 so geneigt, dass sie entgegen der vorgesehenen Bewegungsrichtung BR von oben nach unten verlaufen, wobei die Rillen 7, 8 der zweiten Gruppe wenigstens erste Rillen 7 mit einer ersten Geometrie und zweite Rillen 8 mit einer davon abweichenden zweiten Geometrie umfasst.

Die Rillen 5, 6, 7, 8 verlaufen im Wesentlichen geradlinig und kreuzen sich teilweise. Hierbei überlappen sich längs der gesamten Lauffläche 4 einige der Rillen 5, 6, 7, 8 in der vorgesehenen Bewegungsrichtung BR. Ebenso überlappen sich wenigstens einige der Rillen 5, 6, 7, 8 senkrecht zur vorgesehenen Bewegungsrichtung BR.

Die Rillen 5, 6, 7, 8 sind mittels Laser-Honens an der Lauffläche 4 ausgebildet, wobei die Lauffläche 4 nach dem Laser-Honen mittels Feinpolierens geglättet ist.

Die schräg zur vorgesehenen Bewegungsrichtung BR angeordneten Rillen 5, 6, 7, 8 an der Lauffläche 4 begünstigen ein Herauslösen von Schmierstoffen aus dem Faden F, was seinerseits die Ausbildung eines Schmierfilms zwischen dem Fadenführungsring 2 und dem Ringläufer 3 fördert.

Weiterhin bewirken die schräg angeordnete Rillen 5, 6, 7, 8, dass die Schmiermittel quer zur vorgesehenen Bewegungsrichtung BR des Ringläufers 3 über die Breite BL der Lauffläche 4 verteilt werden. Anders als bei herkömmlichen Fadenführungsringen 2 - bei denen sich die Schmiermittel in einem Breitenbereich der Lauffläche 4 konzentrieren, in dem der Faden F in den Ringläufer 3 eingehängt ist - kann sich so ein über die gesamte Breite BL der Lauffläche 4 wirksamer Schmierfilm ausbilden.

Die Rillen 5, 6, 7, 8 an der Lauffläche 4 des Fadenführungsrings 2 bilden dabei Vorratsräume für die Schmierstoffe, so dass verhindert ist, dass die Schmierstoffe durch den sich bewegenden Ringläufer 3 einfach weggewischt werden.

Durch die Erfindung wird zuverlässig eine Mischreibung oder gar eine Trockenreibung zwischen Fadenführungsring 2 und Ringläufer 3 über einen großen Teil der Breite BL der Lauffläche 4verhindert, ohne dass hierzu die Zufuhr externer Schmiermittel erforderliche wäre, welche den Faden F verunreinigen könnten. Dies gilt insbesondere bei feineren Fäden F, bei denen naturgemäß weniger Schmierstoffe herausgelöst werden. Versuche haben ergeben, dass auf diese Weise im Vergleich zu herkömmlichen Aufwickelvorrichtungen 1 ohne externe Schmiermittelzufuhreinrichtung eine Verlängerung der Lebensdauer des Fadenführungsrings 2 und des Ringläufers 3 von 50 % und mehr erzielt werden kann.

Figur 3 zeigt eine weiter vergrößerte Darstellung einer beispielhaften Rille 6 der Lauffläche 4 des Fadenführungsrings 2 der Figur 1 in einer schematischen Ansicht und dient insbesondere der Erläuterung der Geometrie der Rillen 5, 6, 7, 8. Die Rille 6 weist eine Länge L auf, welche die maximale Erstreckung der jeweiligen Rille in einer Richtung beschreibt. Weiterhin weist die Rille 6 eine Breite B auf, welche senkrecht zur Länge L verläuft. Weiterhin weist die Rille 6 eine Neigung N in Bezug auf die vorgesehene Bewegungsrichtung BR auf, worunter der Betrag des (kleineren) Winkels verstanden wird, unter dem die Länge L der Rille 6 eine Parallele zur Bewegungsrichtung BR schneidet. Eine weitere Größe der Geometrie der Rille 6 ist deren Tiefe, welche in der Figur 3 senkrecht zur Zeichenebene verläuft.

Wenigstens ein Teil der in der Figur 2 gezeigten Rillen 5, 6, 7, 8 weist eine Tiefe von höchstens 25 µm, bevorzugt von höchstens 15 µm, besonders bevorzugt von höchstens 10 µm, und von mindestens 0,5 µm, bevorzugt von mindestens 0,7 µm, besonders bevorzugt von mindestens 1,0 µm, auf.

Dabei ist vorgesehen, dass wenigstens ein Teil der Rillen 5, 6, 7, 8 eine Länge L von höchstens 3000 µm, bevorzugt höchstens 2000 µm, besonders bevorzugt von höchstens 1000 µm, und von mindestens 10 µm, bevorzugt von mindestens 15 µm, besonders bevorzugt von mindestens 20 µm, aufweist.

Hierbei kann vorgesehen sein, dass wenigstens ein Teil der Rillen 5, 6, 7, 8 eine Breite B von höchstens 500 µm, bevorzugt von höchstens 100 µm, besonders bevorzugt von höchstens 60 µm, und von mindestens 5 µm, bevorzugt von mindestens 10 µm, besonders bevorzugt von mindestens 15 µm, aufweist.

Ebenso kann vorgesehen sein, dass wenigstens ein Teil der Rillen 5, 6, 7, 8 eine Neigung N in Bezug auf die vorgesehene Bewegungsrichtung BR von mindestens 5°, bevorzugt von mindestens 10°, besonders bevorzugt von mindestens 20°, und von höchstens 85°, bevorzugt von mindestens 80°, besonders bevorzugt von mindestens 70°, aufweist.

### Bezugszeichenliste

- 1: Aufwickeleinrichtung
- 2: Fadenführungsring, Spinnring, Zwirnring
- 3: Ringläufer
- 4: Lauffläche
- 5: erste Rillen der ersten Gruppe
- 6: zweite Rillen der ersten Gruppe
- 7: erste Rillen der zweiten Gruppe
- 8: zweite Rillen der zweiten Gruppe

- S: Spulenhülse
- F: Faden
- A: Achse
- BR: Bewegungsrichtung
- BL: Breite der Lauffläche

- B: Breite einer Rille
- L: Länge einer Rille
- N: Neigung einer Rille

## Patentansprüche

1. Fadenführungsring für eine Ringspinnmaschine oder eine Zwirnmaschine mit einer Lauffläche (4) für einen Ringläufer (3), der beim Aufwickeln eines Fadens (F) auf eine Spulenhülse (S) den Faden (F) umlenkt und dabei von dem Faden (F) längs der Lauffläche (4) bewegt ist, **dadurch gekennzeichnet, dass** die Lauffläche (4) Rillen (5, 6, 7, 8) aufweist, welche schräg zu einer vorgesehenen Bewegungsrichtung (BR) des Ringläufers (3) angeordnet sind.

2. Fadenführungsring nach vorstehendem Anspruch, **dadurch gekennzeichnet, dass** wenigstens ein Teil der Rillen eine Tiefe von höchstens 25 µm, bevorzugt von höchstens 15 µm, besonders bevorzugt von höchstens 10 µm, aufweist und/oder dass wenigstens ein Teil der Rillen (5, 6, 7, 8) eine Tiefe von mindestens 0,5 µm, bevorzugt von mindestens 0,7 µm, besonders bevorzugt von mindestens 1,0 µm, aufweist.

3. Fadenführungsring nach einem der vorstehenden Ansprüche, **dadurch gekennzeichnet, dass** wenigstens ein Teil der Rillen (5, 6, 7, 8) eine Länge von höchstens 3000 µm, bevorzugt höchstens 2000 µm, besonders bevorzugt von höchstens 1000 µm, aufweist und/oder dass wenigstens ein Teil der Rillen (5, 6, 7, 8) eine Länge von mindestens 10 µm, bevorzugt von mindestens 15 µm, besonders bevorzugt von mindestens 20 µm, aufweist.

4. Fadenführungsring nach einem der vorstehenden Ansprüche, **dadurch gekennzeichnet, dass** wenigstens ein Teil der Rillen (5, 6, 7, 8) eine Breite (B) von höchstens 500 µm, bevorzugt von höchstens 100 µm, besonders bevorzugt von höchstens 60 µm, aufweist und/oder dass wenigstens ein Teil der Rillen (5, 6, 7, 8) eine Breite von mindestens 5 µm, bevorzugt von mindestens 10 µm, besonders bevorzugt von mindestens 15 µm, aufweist.

5. Fadenführungsring nach einem der vorstehenden Ansprüche, **dadurch gekennzeichnet, dass** wenigstens ein Teil der Rillen (5, 6, 7, 8) eine Neigung in Bezug auf die vorgesehene Bewegungsrichtung (BR) von mindestens 5°, bevorzugt von mindestens 10°, besonders bevorzugt von mindestens 20°, aufweist und/oder dass wenigstens ein Teil der Rillen (5, 6, 7, 8) eine Neigung in Bezug auf die vorgesehene Bewegungsrichtung (BR) von höchstens 85°, bevorzugt von mindestens 80°, besonders bevorzugt von mindestens 70°, aufweist.

6. Fadenführungsring nach einem der vorstehenden Ansprüche, **dadurch gekennzeichnet, dass** Rillen (5, 6, 7, 8) unterschiedlicher Geometrie vorgesehen sind.

7. Fadenführungsring nach einem der vorstehenden Ansprüche, **dadurch gekennzeichnet, dass** die Rillen (5, 6) einer ersten Gruppe der Rillen (5, 6, 7, 8) so geneigt sind, dass sie in der vorgesehenen Bewegungsrichtung (BR) von oben nach unten verlaufen.

8. Fadenführungsring nach vorstehendem Anspruch, **dadurch gekennzeichnet, dass** die erste Gruppe wenigstens erste Rillen (5) mit einer ersten Geometrie (B, L, N) und zweite Rillen (6) mit einer davon abweichenden zweiten Geometrie (B, L, N) umfasst.

9. Fadenführungsring nach einem der vorstehenden Ansprüche, **dadurch gekennzeichnet, dass** die Rillen (7, 8) einer zweiten Gruppe der Rillen (5, 6, 7, 8) so geneigt sind, dass sie entgegen der vorgesehenen Bewegungsrichtung (BR) von oben nach unten verlaufen.

10. Fadenführungsring nach vorstehendem Anspruch, **dadurch gekennzeichnet, dass** die Rillen (7, 8) der zweiten Gruppe wenigstens erste Rillen (7) mit einer ersten Geometrie (B, L, N) und zweite Rillen (8) mit einer davon abweichenden zweiten Geometrie (B, L, N) umfasst.

11. Fadenführungsring nach einem der vorstehenden Ansprüche, **dadurch gekennzeichnet, dass** wenigstens ein Teil der Rillen (5, 6, 7, 8) im Wesentlichen geradlinig verläuft.

12. Fadenführungsring nach einem der vorstehenden Ansprüche, **dadurch gekennzeichnet, dass** sich längs der gesamten Lauffläche (4) wenigstens einige der Rillen (5, 6, 7, 8) in der vorgesehenen Bewegungsrichtung (BR) überlappen.

13. Fadenführungsring nach einem der vorstehenden Ansprüche, **dadurch gekennzeichnet, dass** sich an einem wesentlichen Teil der Breite (BL) der Lauffläche (4) wenigstens einige der Rillen (5, 6, 7, 8) senkrecht zur vorgesehenen Bewegungsrichtung (BR) überlappen.

14. Fadenführungsring nach einem der vorstehenden Ansprüche, **dadurch gekennzeichnet, dass** sich wenigstens einige der Rillen (5, 6, 7, 8) kreuzen.

15. Fadenführungsring nach einem der vorstehenden Ansprüche, **dadurch gekennzeichnet, dass** die Rillen (5, 6, 7, 8) mittels Laser-Honens an der Lauffläche (4) ausgebildet sind, wobei die Lauffläche (4) vorzugsweise nach dem Laser-Honen mittels Feinpolierens geglättet ist.

## Claims

1. A thread guide ring for a ring spinning machine or a twisting machine, having a running surface (4) for a ring traveler (3) deflecting a thread (F) when winding the thread (F) onto a bobbin (S) and at this being displaced by the thread (F) along the running surface (4), **characterized in that** the running surface (4) comprises grooves (5, 6, 7, 8) disposed at an angle to an intended direction of motion (BR) of the ring traveler (3).

2. The thread guide ring according to the preceding claim, **characterized in that** at least part of the grooves comprise a depth of no greater than 25 µm, preferably of no greater than 15 µm, particularly preferably of no greater than 10 µm and/or that at least part of the grooves (5, 6, 7, 8) comprise a depth of at least 0.5 µm, preferably of at least 0.7 µm, particularly preferably of at least 1.0 µm.

3. The thread guide ring according to any one of the preceding claims, **characterized in that** at least part of the grooves (5, 6, 7, 8) comprise a length of no greater than 3000 µm, preferably of no greater than 2000 µm, particularly preferably of no greater than 1000 µm and/or that at least part of the grooves (5, 6, 7, 8) comprise a length of at least 10 µm, preferably of at least 15 µm, particularly preferably of at least 20 µm.

4. The thread guide ring according to any one of the preceding claims, **characterized in that** at least part of the grooves (5, 6, 7, 8) comprise a width (B) of no greater than 500 µm, preferably of no greater than 100 µm, particularly preferably of no greater than 60 µm and/or that at least part of the grooves (5, 6, 7, 8) comprise a width of at least 5 µm, preferably of at least 10 µm, particularly preferably of at least 15 µm.

5. The thread guide ring according to any one of the preceding claims, **characterized in that** at least part of the grooves (5, 6, 7, 8) comprise an angle with respect to the intended direction of motion (BR) of at least 5°, preferably of at least 10°, particularly preferably of at least 20° and/or that at least part of the grooves (5, 6, 7, 8) comprise an angle with respect to the intended direction of motion (BR) of no greater than 85°, preferably of at least 80°, particularly preferably of at least 70°.

6. The thread guide ring according to any one of the preceding claims, **characterized in that** grooves (5, 6, 7, 8) of different geometries are provided.

7. The thread guide ring according to any one of the preceding claims, **characterized in that** the grooves (5, 6) of a first group of grooves (5, 6, 7, 8) are angled so as to run from top to bottom in the intended direction of motion (BR).

8. The thread guide ring according to the preceding claim, **characterized in that** the first group comprises at least first grooves (5) having a first geometry (B, L, N) and second grooves (6) having a different second geometry (B, L, N).

9. The thread guide ring according to any one of the preceding claims, **characterized in that** the grooves (7, 8) of a second group of grooves (5, 6, 7, 8) are angled so as to run from top to bottom opposite to the intended direction of motion (BR).

10. The thread guide ring according to the preceding claim, **characterized in that** the grooves (7, 8) of the second group comprise at least first grooves (7) having a first geometry (B, L, N) and second grooves (8) having a different second geometry (B, L, N).

11. The thread guide ring according to any one of the preceding claims, **characterized in that** at least part of the grooves (5, 6, 7, 8) run substantially in a straight line.

12. The thread guide ring according to any one of the preceding claims, **characterized in that** at least some of the grooves (5, 6, 7, 8) overlap each other in the intended direction of motion (BR) along the entire running surface (4).

13. The thread guide ring according to any one of the preceding claims, **characterized in that** at least some of the grooves (5, 6, 7, 8) overlap each other perpendicular to the intended direction of motion (BR) on a substantial part of the width (BL) of the running surface (4).

14. The thread guide ring according to any one of the preceding claims, **characterized in that** at least some of the grooves (5, 6, 7, 8) intersect each other.

15. The thread guide ring according to any one of the preceding claims, **characterized in that** the grooves (5, 6, 7, 8) are formed by means of laser honing of the running surface (4), wherein the running surface (4) particularly is smoothed by means of fine polishing after laser honing.

## Revendications

1. Anneau de guidage de fil pour un métier à filer à anneaux ou un métier à retordre avec une surface de glissement (4) pour un curseur (3), lequel, lors de l'enroulement d'un fil (F) sur un tube de bobine (S), dévie le fil (F) et, ce faisant, est déplacé du fil (F) le long de la surface de glissement (4), **caractérisé en ce que** la surface de glissement (4) présente des rainures (5, 6, 7, 8), qui sont disposées en diagonale par rapport à un sens de mouvement (BR) du curseur (3).

2. Anneau de guidage de fil selon la revendication précédente, **caractérisé en ce qu'**une partie au moins des rainures présente une profondeur de 25 µm au plus, de préférence de 15 µm au plus, de manière particulièrement préférée de 10 µm au plus, et/ou qu'une partie au moins des rainures (5, 6, 7, 8) présente une profondeur de 0,5 µm au moins, de préférence de 0,7 µm au moins, de manière particulièrement préférée de 1,0 µm au moins.

3. Anneau de guidage de fil selon l'une des revendications précédentes, **caractérisé en ce qu'**une partie au moins des rainures (5, 6, 7, 8) présente une longueur de 3000 µm au plus, de préférence de 2000 µm au plus, de manière particulièrement préférée de 1000 µm au plus, et/ou qu'une partie au moins des rainures (5, 6, 7, 8) présente une longueur de 10 µm au moins, de préférence de 15 µm au moins, de manière particulièrement préférée de 20 µm au moins.

4. Anneau de guidage de fil selon l'une des revendications précédentes, **caractérisé en ce qu'**une partie au moins des rainures (5, 6, 7, 8) présente une largeur (B) de 500 µm au plus, de préférence de 100 µm au plus, de manière particulièrement préférée de 60 µm au plus, et/ou qu'une partie au moins des rainures (5, 6, 7, 8) présente une largeur de 5 µm au moins, de préférence de 10 µm au moins, de manière particulièrement préférée de 15 µm au moins.

5. Anneau de guidage de fil selon l'une des revendications précédentes, **caractérisé en ce qu'**une partie au moins des rainures (5, 6, 7, 8) présente par rapport au sens de mouvement (BR) prévu une inclinaison de 5° au moins, de préférence de 10° au moins, de manière particulièrement préférée de 20° au moins, et/ou qu'une partie au moins des rainures (5, 6, 7, 8) présente par rapport au sens de mouvement (BR) prévu inclinaison de 85° au plus, de préférence de 80° au moins, de manière particulièrement préférée de 70° au moins.

6. Anneau de guidage de fil selon l'une des revendications précédentes, **caractérisé en ce que** des rainures (5, 6, 7, 8) de géométrie différente sont prévues.

7. Anneau de guidage de fil selon l'une des revendications précédentes, **caractérisé en ce que** les rainures (5, 6) d'un premier groupe des rainures (5, 6, 7, 8) sont inclinées de manière à s'étendre du haut vers le bas dans le sens de mouvement (BR) prévu.

8. Anneau de guidage de fil selon la revendication précédente, **caractérisé en ce que** le premier groupe comprend au moins de premières rainures (5) avec une première géométrie (B, L, N) et de secondes rainures (6) avec une seconde géométrie (B, L, N) différente de la première géométrie.

9. Anneau de guidage de fil selon l'une des revendications précédentes, **caractérisé en ce que** les rainures (7, 8) d'un second groupe des rainures (5, 6, 7, 8) sont inclinées de manière à s'étendre du haut vers le bas dans le sens opposé au sens de mouvement (BR) prévu.

10. Anneau de guidage de fil selon la revendication précédente, **caractérisé en ce que** les rainures (7, 8) du second groupe comprennent au moins de premières rainures (7) avec une première géométrie (B, L, N) et de secondes rainures (8) avec une seconde géométrie (B, L, N) différente de la première géométrie.

11. Anneau de guidage de fil selon l'une des revendications précédentes, **caractérisé en ce qu'**une partie au moins des rainures (5, 6, 7, 8) présente une allure essentiellement rectiligne.

12. Anneau de guidage de fil selon l'une des revendications précédentes, **caractérisé en ce que** le long de l'ensemble de la surface de glissement (4), quelques-unes au moins des rainures (5, 6, 7, 8) se chevauchent dans le sens de mouvement (BR) prévu.

13. Anneau de guidage de fil selon l'une des revendications précédentes, **caractérisé en ce que** sur une partie substantielle de la largeur (BL) de la surface de glissement (4), quelques-unes au moins des rainures (5, 6, 7, 8) se chevauchent perpendiculairement au sens de mouvement (BR) prévu.

14. Anneau de guidage de fil selon l'une des revendications précédentes, **caractérisé en ce que** quelques-unes au moins des rainures (5, 6, 7, 8) se croisent.

15. Anneau de guidage de fil selon l'une des revendications précédentes, **caractérisé en ce que** les rainures (5, 6, 7, 8) sont formées sur la surface de glissement (4) par pierrage au laser, sachant que la surface de glissement (4) est de préférence lissée par polissage fin après le pierrage.
